# FASCICULE DE BREVET EUROPEEN

(11) **EP 0 377 541 B1**
(45) Date de publication et mention de la délivrance du brevet: **23.06.1993**
(21) Numéro de dépôt: 90420001.1
(22) Date de dépôt: 02.01.1990
(51) Int. Cl.: E02D 29/02, E02D 5/76

(54) **Procédé et dispositif pour l'ancrage des écailles d'un mur en terre armée**
Verfahren und Vorrichtung zum Ankern der Schuppen einer armierten Erdwand
Process and apparatus for anchoring the shieldings of a reinforced-earth wall

(30) Priorité: 03.01.1989 FR 8900031
(43) Date de publication de la demande: 11.07.1990
(73) Titulaire: Flourens, Bruno, 69004 Lyon (FR); Ung, Polyno, F-97200 Fort de France (FR)
(72) Inventeur: Flourens, Bruno, 69004 Lyon (FR); Ung, Polyno, F-97200 Fort de France (FR)

(56) Documents cités:
- EP-A- 0 166 656
- CH-A- 448 941
- US-A- 3 415 066
- Renforcement des ouvrages en terre armée, 9.11.87, SETRA, 92223 BAGNEUX, France

## Description

L'invention a pour objet un procédé et un dispositif pour l'ancrage des écailles d'un mur en terre armée.

Certains murs en terre armée sont constitués, sur leur parement extérieur, d'écailles en béton non armé qui retiennent les terrains au moyen d'armatures métalliques noyées dans les terrains, et, amarrées aux écailles. Certains murs ainsi construits sont menacés de ruine à cause de l'oxydation des armatures noyées dans le terrain.

L'invention a pour objet un procédé et un dispositif permettant de réparer efficacement de tels murs et d'éviter leur ruine.

On connait déjà un moyen pour réparer ces murs. On procède à l'ancrage des écailles au moyen de plaques d'appui qui les retiennent et qui sont convenablement ancrées au terrain. Les premières plaques utilisées eurent une forme carrée, puis d'étoile à quatre branches, comme on peut s'en apercevoir, en lisant le document provisoire du SETRA, daté du 9 novembre 1987 et intitulé :
" Le renforcement des ouvrages en terre armée à armatures en acier inoxydable" . Les branches de ces étoiles sont convenablement nervurées et dirigées sensiblement chacune à 90° de la suivante. La zone centrale de ces étoiles est perçée d'un trou qui permet le passage de la tête d'un tirant et l'appui de l'écrou de serrage. De surcroit, elle comporte, du côté du plan d'appui de l'étoile, une couronne en saillie et ,du côté opposé, un moyeu, qui constitue, avec la couronne, un manchon central. Comme ces premières plaques sont au contact de l'écaille soutenue sur toute leur surface, elles ne permettent pas d'obtenir la force d'ancrage souhaitée dans le tirant. En effet, des fissures apparaissent dans l'écaille à partir de ce trou , quelque soient les dimensions de la plaque d'appui, alors que la force requise dans le tirant d'ancrage n'est pas encore atteinte.

Différents dispositifs ont , dans le passé, été imaginés pour soutenir les parois rocheuses :
- TALOBRE (CH-A-448 941)
- DOHMEIER (FR-1 556 669)
- WILLIAMS (US-A-3 415 066).

Ils ne permettent pas de résoudre le problème posé, car ils tiennent compte ni des axes principaux liés à l'écaille (axes de symétrie, diagonales ), ni du comportement mécanique de ces écailles en béton non armé d'épaisseur faible, qui est très différent du comportement d'une paroi rocheuse, ni de la nécessité d'éloigner les surfaces d'appui de la plaque du trou foré dans l'écaille et de dimensionner celles-ci afin d'éviter le poinçonnement, ni de la faible déformabilité que doit présenter la plaque d'appui afin qu'aucun nouveau point de contact n'apparaisse lorsqu'on exerce l'effort sur le tirant.

Il en est de même pour le dispositif ROUMAGNOU (FR-A-2-334 806) qui n'éloigne pas les surfaces d'appui du trou foré dans l'écaille.

Conformément à l'invention, le procédé, selon lequel on maintient en place les écailles d'un mur en terre armée par des plaques d'appui en forme d'étoile, au moyen de tirants convenablement ancrés dans le terrain et dont la tête traverse un trou préalablement foré sensiblement au centre de l'écaille, se caractérise en ce que :
- on donne aux dites plaques d'appui une forme telle que chacune prenne appui sur l'écaille qu'elles retient au moyen de plusieurs patins ou pieds équidistants du centre de l'écaille et situés sur les axes de symétrie ou les diagonales de l'écaille,
- le nombre de patins est supérieur ou égal à 4,
- les patins sont les seuls points de contact entre l'écaille et la plaque d'appui,
- la plaque d'appui est solidarisée à la tête du tirant par un écrou.

Avantageusement, on prévoit 4 points d'appui des plaques sur les dites écailles, répartis sensiblement selon les diagonales des écailles.

Lorsqu'on opère de la sorte, on peut, au moyen d'un nombre limité de plaques d'appui, à savoir une par écaille, répartir et équilibrer convenablement les efforts de soutènement sur chaque écaille, sans détérioration de celle-ci, et retenir correctement les terrains, dans des conditions très avantageuses de coût d'intervention.

L'invention se rapporte également à un dispositif permettant la mise en oeuvre du procédé sus-mentionné, et plus précisément à une plaque d'appui présentant la forme générale d'une étoile à quatre branches convenablement nervurées, dirigées sensiblement chacune à 90° de la suivante, et issues d'une zone centrale. Cette zone est percée d'un trou pour le passage de la tête d'un tirant et pour l'appui d'un écrou de serrage qui solidarise la plaque au tirant. La zone centrale de la plaque d'appui comporte, du côté du plan d'appui de ladite plaque, une couronne en saillie, et, du côté opposé, un moyeu qui constitue ,avec la couronne, un manchon central, telle que connue du document SETRA mentionné ci-avant.

Cette plaque d'appui se caractérise en ce que :
- chaque branche de l'étoile comporte respectivement, à son extrémité, un patin en relief (ces patins définissent le plan d'appui sus-visé),
- la couronne en saillie présente une section de diamètre extérieur sensiblement inférieur au diamètre du trou foré dans ladite écaille,
- ladite plaque est obtenue par moulage.

L'invention et sa mise en oeuvre apparaitront plus clairement à l'aide de la description qui va suivre, faite en référence aux dessins annexés illustrant un mode de mise en oeuvre et dans lesquels :
- la figure 1 est une coupe transversale faite au niveau de la tête d'un tirant mis en place à travers une écaille à soutenir, conformément au procédé de l'invention,
- la figure 2 montre, de façon schématique, un plan d'intervention sur un mur en terre armée menaçant ruine,
- la figure 3 montre une vue en coupe faite dans le plan III-III de la figure 2, illustrant schématiquement la mise en place des tirants ancrés dans les terrains,
- la figure 4 montre, en vue en plan, de l'extérieur, sensiblement selon la flèche IV de la figure 1, la forme de la plaque d'appui,
- la figure 5 montre, en vue perspective, une plaque d'appui vue de l'autre côté, sensiblement selon la flèche V de la figure 1.

En se référant tout d'abord à la figure 1 on a illustré en coupe longitudinale, au niveau de la tête d'un tirant, le positionnement d'une plaque d'appui permettant de retenir une écaille en béton non armé du parement du mur en terre armée menacé de ruine. En 10, sont référencés les terrains et en 11, une écaille du parement qui est de forme sensiblement rectangulaire avec des décrochements facilitant la pose en quinconce de ces écailles, comme il apparait plus clairement à la figure 2.

A la figure 1, on aperçoit que, dans l'écaille en béton non armé 11, a été foré un trou 12 sensiblement au centre de l'écaille, comme repéré également à la figure 2. Le trou 12 a été fait sous un angle déterminé par le calcul, convenablement incliné sur l'horizontale comme il apparait plus clairement à la figure 3. Le forage a été fait, à travers l'écaille et sur une longueur calculée, dans les terrains. Cette longueur est fonction de la nature du terrain et de la hauteur du remblai à maintenir. Dans l'exemple de la figure 3, on a supposé que la longueur du tirant, au niveau de l'écaille médiane 11 était de l'ordre de 5 mètres. Pour l'écaille de niveau supérieur 11'', une longueur de tirant et de forage de 4 mètres peut suffire, tandis qu'au niveau sous-jacent 11', le calcul indiquera une longueur de tirant de 6 mètres par exemple.

En 13, a été repéré le tirant, qui peut être constitué par une barre d'acier comportant, au niveau de sa tête 14, un filetage pour la mise en place d'un écrou de serrage par dessus une rondelle d'appui 16 et un joint 17 (par exemple, en caoutchouc de dureté Shore 80 ) venant maintenir la plaque d'appui 18 qui vient porter, par ses patins 19, sur la surface extérieure de l'écaille 11.

A la figure 1, on voit également que la plaque d'appui 18 comporte, sur sa face interne tournée vers les terrains, une sorte de couronne 20 vers l'arrière et un moyeu 41 vers l'avant formant manchon central, le tout incliné selon un axe 42 sur l'horizontale et donc, en biais par rapport au plan d'appui général de la plaque 18. Sur la couronne 20, est engagé un tube 21 en matière plastique appropriée telle que le P.V.C.. Par dessus le tube 21, est engagée une autre section de tube en matière plastique de qualité semblable 22, comportant un tronc de cône 22a réunissant une partie de diamètre réduit 22b venant enserrer le tube 21 et une partie 22c de diamètre élargi s'adaptant, avec un certain jeu, à l'intérieur du forage 12. Dans cette section 22c de diamètre élargi, est également reçue une troisième section de tube 23 de qualité semblable. La longueur totale des trois sections engagées bout à bout 21, 22, 23, est choisie de façon à correspondre sensiblement à l'épaisseur de l'écaille 21. Ces sections peuvent être réunies entre elles, par exemple, par collage ou thermosoudage, et le tube 21 peut être fixé, par exemple, par collage sur la couronne 20.

Toujours à la figure 1, on aperçoit, vers l'extrémité libre de la dernière section 23 de tube en matière plastique, un joint 24 en mousse plastique maintenu en place autour de la section 23 par un feuillard, fil de fer ou analogue 25. Comme il apparait clairement aux dessins, le joint 24 porte, à l'intérieur du trou foré, sur l'écaille, assurant l'étanchéité à ce niveau.

En se reportant aux figures 4 et 5, on aperçoit plus clairement la forme générale de la plaque d'appui 18, formée en étoile à 4 branches avec 4 patins d'appui 19, et, les 3 sections 21, 22, 23 de tube plastique reçues sur la couronne 20 de la plaque ainsi que le joint d'étanchéité 24 en mousse.

On décrira maintenant le procédé de mise en place du dispositif conforme à l'invention.

Tout d'abord, on aura déterminé, par le calcul, au niveau de chaque écaille, la longueur et la direction du forage qui devra être effectué à travers chaque écaille du parement du mur à réparer. Ces indications pourront être reportées schématiquement sur le plan d'intervention de la figure 2, en indiquant :
- par un rond plein, les tirants d'une longueur déterminée, par exemple de 5 mètres,
- par un rond marqué d'une croix, les tirants déterminés d'une longueur inférieure, par exemple de 4 mètres,
- par un rond clair, les tirants d'une longueur supérieure, par exemple de 6 mètres,
- etc...

Au niveau de chaque écaille, on procèdera ensuite au forage, sensiblement au centre de chaque écaille, d'un trou de diamètre et de longueur déterminés pour le passage du tirant 13 et son ancrage au terrain. Après réalisation du forage à travers l'écaille et mise en place du tirant 13, on le scellera de façon classique, avec un coulis de ciment de remplissage tel que figuré en 26. Ce coulis, après refus des terrains, prendra sensiblement une orientation horizontale, comme illustrée à la figure 1. Bien entendu, le tirant 13 a été mis en place de façon à ce que sa tête 14 dépasse suffisament au dessus de l'écaille 11, pour que l'on puisse passer, ensuite par dessus, la plaque d'appui 18, les rondelles 16 et 17 de mise en place, et que l'on puisse serrer l'écrou 15 de mise en tension.

Lorsque le coulis de ciment 26 s'est suffisamment solidifié, on met en place, par dessus la tête 14 du tirant , la plaque d'appui 18 pourvue des trois sections de tube 21, 22, 23, et du joint d'étanchéité 24, jusqu'à bon positionnement, c'est-à-dire jusqu'à ce que les patins 19 viennent porter contre l'écaille 11. Et parallèlement, on a pris soin d'engager un tube 27 dans l'orifice du forage 12 qui viendra déboucher, derrière le joint d'étanchéité 24, dans l'espace, pour l'instant laissé vide, au-dessus du coulis 26 de scellement du tirant. On a repéré en 27a le point où débouche, dans cet espace, l'orifice du tube de remplissage 27. On peut alors introduire, par ce tube, le coulis de complément servant à la finition de l'ancrage et à la protection de la tête du tirant, lequel coulis va venir remplir tout l'espace libre entre le tirant 13 et le tubage constitué par l'intérieur des sections de tube 21, 22, 23 et également l'intervalle libre entre la couronne 20 et la tête du tirant. On a figuré et hachuré, en 28, ce coulis de complément. L'opération de mise en place du coulis de complément est facilitée par la prévision d'un trou d'évent 29, dirigé radialement vers l'extérieur de la plaque d'appui dans son moyeu 41 et dans sa partie basse ; Cet évent pouvant, du reste, communiquer avec un tuyau d'évent 30, pour la reprise du coulis de complément en surplus. En 31, 32 on a figuré des cales pour le bon fonctionnement de la plaque 18 fixée à son tube 21, 22, 23 de mise en place et scellement convenable.

Ces opérations étant terminées, on peut, lorsque le tirant 13 est convenablement ancré, serrer solidement l'écrou 15 de mise en tension du système.

En se reportant à nouveau aux figures 4 et 5, on décrira plus précisément la configuration particulière de la plaque d'appui en étoile 18 utilisée dans l'exemple décrit.

Les écailles en béton étant de forme rectangulaire, la plaque d'appui 18 se présente sous la forme d'une étoile à 4 branches nervurées, repérées 34 à 37 , orientées à 90° les unes des autres, et positionnées sur chaque écaille telle que 11, de façon à ce que les patins d'appui 19, situés aux extrémités de chaque branche, se trouvent sur les diagonales 38, 39 des écailles, à une certaine distance de leur centre 40 , où a été foré l'orifice 12 pour le passage du tirant. Les patins 19, situés aux extrémités des branches 34 à 37 de l'étoile qui s'appuient à cet endroit sur l'écaille 11, répartissent donc des efforts d'appui en 4 zones situées sur les diagonales de l'écaille. Dans l'exemple de réalisation illustré, les écailles telles que 11 étaient de forme sensiblement carrée de 1,50 m de côté, tandis que l'étoile à 4 branches 18 était inscrite sensiblement à l'intérieur d'un carré de 40 cm de côté, soit une distance de patin 19 à patin 19, opposés sur une même diagonale, de l'ordre de 50cm. Avantageusement la plaque 18 est constituée en fonte, ainsi que les patins 19 qui font partie de cette plaque.

La comparaison des figures 1 et 4 permet de bien apercevoir la configuration nervurée de l'étoile, autorisant la réparation de murs en terre armée pour un poids réduit, et, évitant, dans la position d'utilisation contre le mur, que l'eau provenant des intempéries puisse stagner sur le moyeu 41 des plaques 18.

Aux figures 1 , 4 et 5 , on aperçoit également, sur le côté face interne de la plaque d'appui 18, la couronne en saillie 20, inclinée en biais par rapport au plan général d'appui des patins 19, et sur laquelle pourra venir se fixer aisément le tube en matière plastique composite 21, 22, 23 ci-dessus décrit, qui facilite la mise en place des plaques sur le mur.

Les plaques d'appui précitées permettent de limiter, à des régions précises des écailles en béton non armé 11, les contacts rigides d'appui, ce qui permet aux écailles sus-visées de résister, dans de bien meilleures conditions, aux efforts amenés par les tirants d'ancrage.

## Revendications

1. **Procédé** de réparation des murs en terre armée composés d'écailles en béton non armé, lesquelles écailles sont maintenues par des plaques d'appui en forme d'étoile, au moyen de tirants convenablement ancrés dans le terrain, dont la tête traverse, un trou préalablement foré sensiblement au centre de l'écaille, **caractérisé en ce que** :
- on donne aux dites plaques d'appui (18) une forme telle que chacune prenne appui sur l'écaille (11) qu'elle retient au moyen de plusieurs patins ou pieds (19) équidistants du centre de l'écaille (40) et situés sur les axes de symétrie ou les diagonales de l'écaille,
- le nombre de patins est supérieur ou égal à 4,
- les patins sont les seuls points de contact entre l'écaille et la plaque d'appui,
- la plaque d'appui est solidarisée à la tête du tirant (14) par un écrou (15).

2. **Procédé** selon la revendication 1, **caractérisé en ce que** :
- le nombre de patins (19) est égal à 4,
- les patins sont disposés sur les diagonales de l'écaille (11).

3. **Plaque d'appui** pour la mise en oeuvre du procédé selon l'une quelconque des revendications précédentes, ladite plaque d'appui présentant la forme générale d'une étoile à quatre branches (34 à 37) convenablement nervurées et dirigées sensiblement chacune à 90° de la suivante, issues d'une zone centrale perçée d'un trou pour le passage de la tête (14) d'un tirant (13) et pour l'appui d'un écrou de serrage (15) solidarisant la plaque au tirant, la zone centrale de la plaque d'appui comportant du côté du plan d'appui de ladite plaque une couronne (20) en saillie et du côté opposé un moyeu (41) constituant avec la couronne un manchon central, **caractérisée en ce que**:
- chaque branche de l'étoile comporte respectivement, à son extrémité, un patin (19) en relief ( lesdits patins définissant le plan d'appui de la plaque sur l'écaille ),
- la couronne en saillie présente une section de diamètre extérieur sensiblement inférieur au diamètre du trou foré dans ladite écaille,
- ladite plaque d'appui est obtenue par moulage.

4. **Plaque d'appui** selon la revendication 3 **caractérisée en ce que** l'axe de la couronne est incliné en biais par rapport au plan d'appui des patins (19).

5. **Plaque d'appui** selon l'une des revendications 3 à 4, **caractérisée en ce que** le moyeu comporte au moins un orifice (29) dirigé sensiblement radialement, et communiquant avec l'intérieur du manchon central.

6. **Plaque d'appui** selon l'une des revendications 3 à 5, **caractérisée en ce qu'**elle est en fonte.

## Patentansprüche

1. Ausbesserungsverfahren für armierte Erdwände aus nicht armierten Betonschuppen, die von sternförmigen Stützplatten gehalten werden mittels an Ort und Stelle gut verankerter Spannstangen, deren Ende ein in die Mitte der Schuppe gebohrtes Loch durchquert. **Kennzeichen**:
- die besagten Stützplatten sind so geformt (18), daß jede von ihnen auf der Schuppe (11) aufliegt, die sie mittels mehrerer Kufen oder Füße (19), welche sich in gleichmäßigen Abständen von der Schuppenmitte (40) befinden und auf den Mittellinien oder Diagonalen der Schuppe liegen, festhält,
- die Anzahl der Kufen ist größer oder gleich 4,
- die Kufen bilden die einzigen Berührungspunkte zwischen Schuppen und Stützplatten,
- die Stützplatte wird am Ende der Spannstange (14) durch eine Schraubenmutter (15) gefestigt.

2. **Verfahren** gemäß Patentanspruch 1, **gekennzeichnet dadurch**,
- daß die Anzahl der Kufen (19) gleich 4 ist,
- daß die Kufen auf den Diagonalen der Schuppe (11) angeordnet sind.

3. **Stützplatte** für die Anwendung des Verfahrens gemäß einer der vorausgegangenen Patentansprüche, in der üblichen Form eines Sterns mit 4 entsprechend gerippten Zacken (34-37), wobei jede in etwa 90° auf die andere ausgerichtet ist; sie gehen von einer Kernzone aus mit einem Loch für die Passage eines Spannstangenkopfes (14), (13) und zur Stütze einer Druckmutter (15) zur Festigung der Platte an die Spannstange, wobei die Kernzone der Stützplatte auf der Seite der Stützfläche der besagten Platte eine aufgelegte Krone (20) enthält und auf der gegenüberliegenden Seite eine Nabe (41), die mit der Krone eine Zentralmuffe bildelt. **Kennzeichen**:
- an der Spitze jeder Sternzacke befindet sich jeweils eine Kufe (19) im Relief (die besagten Kufen bestimmen die Stützfläche der Platte auf der Schuppe),
- der Außendurchmesser der aufgelegten Krone ist im Querschnitt wesentlich geringer als die Bohrung in der besagten Schuppe,
- die besagte Stützplatte wird durch Formarbeit gewonnen.

4. **Stützplatte** gemäß Patentanspruch 3, **gekennzeichnet durch** eine im Verhältnis zur Stützfläche der Kufen (19) schräg liegende Kronenachse.

5. **Stützplatte** gemäß einer der Patentansprüche 3-4, **gekennzeichnet dadurch**, daß die Nabe mindestens eine Öffnung (29) hat, die fast radial ausgerichtet ist und zum Kern der Zentralmuffe führt.

6. **Stützplatte** gemäß einer der Patentansprüche 3-5 und **gekennzeichnet dadurch**, daß sie aus Gußeisen ist.

## Claims

1. Repair process for reinforced earth walls made up of non reinforced concrete shielding. This shielding is held in place using star shaped pressure plates and pull rods suitably anchored in the ground. The pull rod end passes through pre-drilled holes in the centre of the shielding. It is **characterised by**:
- the form given to the said pressure plates (18), the form is such that each plate applies pressure to the shield (11) which it retains by means of several pads or feet (19) equally distanced from the centre of the shielding (40) and placed along the symmetric axes or the diagonals of the shielding,
- the number of pads is equal or superior to 4,
- the pads are the only contact points between the pressure plate and shielding,
- the pressure plate is held in place by means of a nut (15) screwed onto the end of the pull rod (14).

2. **Process** in accordance with the claims made in 1, **characterised by**:
- the number of pads (19) being 4,
- the pads are placed along the diagonals of the shielding (11).

3. The **pressure plate** used for the application of any of the above claims is designed in the form of a star having four branches (34 to 37) suitably corrugated and places at angles of 90° from one another, the central zone has a hole drilled in it for passage of the end (14) of the pull rod (13) and for the application of the tightening nut (15) used to join the pressure plate and the pull rod. The central zone of the pressure plate bears on the pressure plane side a crown (20) standing off and on the opposite side a hub (41) made up of a crown with central sleeve, **characterised by**:
- each branch of the star comprises, respectively, at the end, a protruding pad (19) (these pads determine the pressure plane of the plate on the shielding),
- the standing off crown has an exterior diameter which is considerably inferior to that of the drilled hole in the said shielding,
- the said pressure plate is manufactured by moulding.

4. **Pressure plate** according to the claims in 3 **characterised by** the fact that the axis of the crown is bias inclined in respect to the pressure plane of the pads (19).

5. **Pressure plate** according to the claims in 3 and 4 **characterised by** the fact that the hub bears at least one opening (29) directed largely radially and in connection with the interior of the central sleeve.

6. **Pressure plate** according to any one of the claims from 3 to 5 **characterised by** the fact that it is made of cast iron.
